# EUROPÄISCHE PATENTSCHRIFT

(11) **EP 2 284 308 B1**
(45) Veröffentlichungstag und Bekanntmachung des Hinweises auf die Patenterteilung: **08.11.2017**
(21) Anmeldenummer: 09167092.7
(22) Anmeldetag: 03.08.2009
(51) Int. Cl.: D04B 35/02, D04B 35/04, D04B 15/00

(54) **Strickmaschinennadel mit verliersicherem Kupplungsteil**
Sewing machine needle with coupling tool preventing loss
Aiguille de machine à tricoter dotée d'un élément d'embrayage protégé contre la perte

(43) Veröffentlichungstag der Anmeldung: 16.02.2011
(73) Patentinhaber: Groz-Beckert KG, 72458 Albstadt (DE)
(72) Erfinder: Horn, Kuno, 72362 Nusplingen (DE); Schneider, Jürgen, 72336 Balingen (DE)
(74) Vertreter: Rüger, Barthelt & Abel

(56) Entgegenhaltungen:
- EP-A1- 1 241 287
- EP-A1- 1 619 282
- WO-A1-2008/003463
- WO-A1-2009/013773
- DE-A1- 1 965 385
- DE-C1- 4 441 389

## Beschreibung

Die Erfindung betrifft eine Strickmaschinennadel in Form einer Rippscheibennadel.

Insbesondere bei Kleinrundstrickmaschinen herrschen an der Rippscheibe beengte Verhältnisse. Die Rippscheibe bildet ein ringförmiges Bett zur Aufnahme der Rippscheibennadeln, die auch als Rippnadeln bezeichnet werden. Eine entsprechende Kleinrundstrickmaschine ist beispielsweise der WO 2009/013773 A1 zu entnehmen. Die dort beschriebene Strickmaschine weist einen Strickzylinder mit vertikal angeordneten Zylindernadeln und eine Rippscheibe mit horizontal angeordneten Rippnadeln auf. Die Rippnadeln werden durch einen Nadelauswahlmechanismus bewegt, der sich oberhalb der Rippscheibe befindet. Der Nadelauswahlmechanismus wirkt über schwenkbar gelagerte Auswahlteile auf die Rippnadeln ein.

Bei Nadelauswahlsystemen dieser Art besteht keine feste Verbindung zwischen den Auswahlteilen und den Rippnadeln. Die Auswahlteile können die Rippnadeln nur radial nach außen verschieben. Hinzu kommt die Gefahr, dass schon eine geringe seitliche Auslenkung des Auswahlteils dazu führen kann, dass es den Nadelfuß verfehlt und die Nadel nicht ordnungsgemäß betätigt. Weiter ist die Bestückung der Kleinrundstrickmaschine mit großem manuellem Aufwand verbunden, denn die Auswahlteile und die Rippnadeln müssen gesondert gehandhabt werden.

Aus der EP 1 241 287 A1 ist eine Strickmaschinennadel bekannt, die mit einem Auswahl- oder Kupplungsteil verbunden ist, wobei eine solche Verbindung eine Schwenkbewegung des Auswahl- oder des Kupplungsteils erlaubt. Die Strickmaschinennadel weist folgendes auf:
einen Nadelkörper, der mit einem Haken versehen ist und der an einer von dem Haken beabstandeten Stelle einen von einer Lagerfläche umschlossenen Nadel-Kupplungsausschnitt aufweist, der an seinem Umfang mit einer Lagerfläche versehen ist,
ein Kupplungsteil, das an einem Ende einen zu dem Nadel-Kupplungsausschnitt passenden Kupplungs-Scheibenkopf aufweist, der an seinem Umfang eine Gegenlagerfläche trägt,
wobei an dem Kupplungsteil und dem Nadelkörper zueinander passende und wenigstens zeitweilig miteinander in Anlage stehende Querlagerflächen vorgesehen sind, die quer zu den Lagerflächen und Gegenlagerflächen orientiert sind,
wobei zumindest eine der Querlagerflächen an einer Nase vorgesehen ist, die an dem Kupplungsteil oder dem Nadelkörper angeordnet ist und
wobei der Nase ein Schlitz zugeordnet ist, der in dem Nadelkörper oder in dem Kupplungsteil ausgebildet ist.

Bei diesen Verbindungen handelt es sich um lösbare Verbindungen, die Vorzugsweise in Bezug auf die Querrichtung zu der Längsachse der Strickmaschinennadel lösbar sind. Dadurch kann die Montage sowie die Demontage der Strickmaschinennadel und des Auswahl- oder des Kupplungsteils erschwert sein.

Davon ausgehend ist es Aufgabe der Erfindung, eine Strickmaschinennadel in Form einer Rippscheibennadel, anzugeben, bei der eine formschlüssige Verbindung zwischen dem Auswahlteil und der Rippnadel gegeben ist.

Diese Aufgabe wird mit der Rippscheibennadel nach Anspruch 1 gelöst:
Die erfindungsgemäße Strickmaschinennadel weist einen Nadelkörper auf, der mit einem Auswahlteil verbunden ist. Das Auswahlteil kann auch als Kupplungsteil ausgebildet sein. Zur Verbindung dient eine Scharnieranordnung oder Gelenkanordnung, die in einer Ausführungsform einen an der Nadel angeordneten Kupplungsausschnitt und einen an dem Kupplungsteil angeordneten Scheibenkopf aufweist. In einer anderen Ausführungsform ist der Kupplungsausschnitt an dem Kupplungsteil vorgesehen, während der Scheibenkopf an dem Nadelkörper ausgebildet ist. In beiden Fällen ist der Scheibenkopf jeweils an seinem Umfang mit einer Lagerfläche versehen, der eine an dem Kupplungsausschnitt ausgebildete Gegenlagerfläche zugeordnet ist. Durch diese Anordnung der Lagerfläche und Gegenlagerfläche lässt sich eine präzise spielarme und leichtgängige Lagerung bewerkstelligen. Es wird eine gute Kraftübertragung von dem Kupplungsteil auf den Nadelkörper in Nadelkörperlängsrichtung sowohl in Austreibrichtung als auch in Rückzugsrichtung bewirkt.

Eine Lagerfläche eines Kupplungsausschnitts umschließt einen Scheibenkopf an seinem Umfang wenigstens dreiseitig und bildet so eine Gelenkanordnung. Das dreiseitige Umschließen wird erreicht, indem sich die Lagerfläche um einen Winkel von mehr als 180° um die Schwenkachse des Gelenks herum erstreckt. Damit wird der Scheibenkopf in dem Ausschnitt in allen Richtungen radial zu der Schwenkachse gesichert.

Die von dem Scheibenkopf und dem Kupplungsausschnitt ausgebildete Scharnieranordnung legt eine Schwenkachse fest. Die Schwenkachse ist in einer Z-Richtung orientiert, die quer zum Nadelkörper zu verstehen ist. Die Längsrichtung des Nadelkörpers wird als X-Richtung angesehen. Rechtwinklig sowohl zur X- als auch zur Z-Richtung ist die Y-Richtung festgelegt, die auch als Hochrichtung bezeichnet wird. In zumindest einer Schwenkposition erstreckt sich das Kupplungsteil in dieser Hochrichtung bzw. Y-Richtung. Abhängig von der Einbausituation kann sich das Kupplungsteil auch in einer Richtung erstrecken, die von der Y-Richtung abweicht.

Durch die Ausbildung der Scharnieranordnung in Gestalt eines Scheibenkopfs und eines zugeordneten Kupplungsausschnitts ist das Kupplungsteil zumindest in X-Richtung an den Nadelkörper gekoppelt. Um Verliersicherheit in Z-Richtung herzustellen, sind an dem Kupplungsteil und dem Nadelkörper zueinander passende und wenigstens zeitweilig miteinander in Anlage stehende Querlagerflächen vorgesehen. Diese Querlagerflächen stehen zumindest dann miteinander in Anlage, wenn das Kupplungsteil und der Nadelkörper in einer solchen Schwenkposition zueinander stehen, wie sie eingenommen wird, wenn das Kupplungsteil und die Nadel in der Rippscheibe oder einem sonstigen Nadelbett zu montieren sind. Beispielsweise ist dies eine Position, in der das Kupplungsteil etwas gegen die Hochrichtung geneigt ist. Durch diese Maßnahme wird verhindert, dass das Kupplungsteil und der Nadelkörper beim Montieren, d.h. beim Einsetzen in das Nadelbett, unbeabsichtigt auseinander fallen. Das Handling der aus dem Nadelkörper und dem Kupplungsteil bestehenden Einheit wird erheblich erleichtert.

Der Kupplungsausschnitt kann ein C-förmiger Ausschnitt sein. Sein Rand folgt somit abschnittsweise einem Kreisbogen. Im Falle des U-Ausschnitts ist prinzipiell ein Auseinanderfallen von Kupplungsteil und Nadelkörper in Y-Richtung möglich. Im Falle des C-Ausschnitts ist die Kopplung zwischen Nadelkörper und Kupplungsteil sowohl in X- als auch in Y-Richtung gegeben. In beiden Fällen wird die Kopplung in Z-Richtung durch die Querlagerflächen bewirkt.

Die Querlagerflächen sind außerhalb des Scheibenkopfs und in dem von dem Kupplungsausschnitt umgrenzten Bereich angeordnet sein. Dies gilt sowohl für die Anordnung des Scheibenkopfs am Kupplungsteil wie auch für Ausführungsformen, bei denen der Scheibenkopf am Nadelkörper angeordnet ist.

Weitere Einzelheiten vorteilhafter Ausführungsformen der Erfindung sind Gegenstand der Zeichnung, der Beschreibung oder von Ansprüchen. Die Beschreibung beschränkt sich auf wesentliche Aspekte der Erfindung und sonstige Gegebenheiten. Die Zeichnung ist ergänzend heranzuziehen: Es zeigen:
Figur 1 eine Strickmaschinennadel, in perspektivischer Darstellung mit zugeordnetem, Kupplungsteil in abschnittsweiser Darstellung,
Figur 1a ein im Horizontalschnitt veranschaulichtes ausschnittsweises Detail aus der Strickmaschinennadel nach Figur 1
Figur 2 die Strickmaschinennadel nach Figur 1 mit Auswahlteil, in schematischer Seitenansicht,
Figur 3 die Strickmaschinennadel nach Figur 1, in einer ausschnittsweisen Seitenansicht, und
Figur 4 eine abgewandelte Ausführungsform der erfindungsgemäßen Strickmaschinennadel, in ausschnittsweiser Seitenansicht.

In Figur 1 ist eine Strickmaschinennadel 1 veranschaulicht, die zum Einsatz in einer Rippscheibe hergerichtet ist und somit als Rippscheibennadel bzw. Rippnadel bezeichnet werden kann. Die Erfindung ist jedoch nicht auf Rippnadeln beschränkt, sondern kann auch an Strickmaschinennadeln Anwendung finden, die nicht in Rippscheiben eingesetzt werden.

Zu der Strickmaschinennadel 1 gehören ein Nadelkörper 2 und ein Kupplungsteil 3. Der Nadelkörper 2 ist vorzugsweise als längliches Flachteil ausgebildet. An einem Ende ist er mit einem Haken 4 versehen, der der Maschenbildung dient. Dem Haken 4 können weitere Elemente zugeordnet sein, wie beispielsweise eine in der Nähe des Hakens 4 schwenkbar gelagerte Zunge 5. Diese ist in einem Zungenschlitz 6 schwenkbar gelagert, so dass ihr Ende 7 die Spitze des Hakens 4 bedecken und somit den Haken 4 schließen oder auch in Rücklage in eine von dem Haken 4 entfernte Position gelangen kann, um den Haken 4 freizugeben.

An einer Flanke 8 des Nadelkörpers 2 kann eine Umhängefeder 9 vorgesehen sein, die an einem Ende 10 fest an dem Nadelkörper 2 gehalten ist. Ihre Spitze 11 kann an der Flanke 8 oder dem Boden einer dort angebrachten Vertiefung anliegen. Zwischen der Umhängefeder 9 und der Flanke 8 des Nadelkörpers 2 ist vorzugsweise ein Einstechraum 12 definiert, durch den eine andere Nadel zur Maschenübernahme hindurch stechen kann.

Von der Umhängefeder 9 erstreckt sich der Nadelkörper 2 bis zu einem von dem Haken 4 fern liegenden Ende 13. Zwischen dem Ende 13 und der Umhängefeder 9 ist eine Scharnieranordnung 14 zur schwenkbaren Lagerung des Kupplungsteils 3 an dem Nadelkörper 2 ausgebildet. Diese Scharnieranordnung 14 legt eine Schwenkachse fest, die mit der Z-Richtung übereinstimmt und somit parallel zu der Schwenkachse der Zunge 5 orientiert ist. Zur Verdeutlichung sind in Figur 1 die Richtungen X, Y und Z eingetragen. Die X-Richtung stimmt mit der Längsrichtung des Nadelkörpers 2 überein. Die Z-Richtung ist die zugehörige Querrichtung und die Y-Richtung die zugehörige Hochrichtung. Zum ergänzenden Verständnis wird dazu auf Figur 2 verwiesen, die eine vereinfacht isometrische Seitenansicht mit den zugehörigen Koordinatenrichtungen X und Y zeigen.

Zu der Scharnieranordnung 14 gehören ein Scheibenkopf 15 und ein passender Kupplungsausschnitt 16. Der Scheibenkopf 15 ist an dem Kupplungsteil 3 angebracht und wird deshalb als Kupplungs-Scheibenkopf 15 bezeichnet. Der Kupplungsausschnitt 16 ist an dem Nadelkörper 2 angebracht und wird deshalb als Nadel-Kupplungsausschnitt 16 bezeichnet. Der Scheibenkopf 15 ist vorzugsweise eine Kreisscheibe. Mit anderen Worten, sein Rand folgt über mehr als 180° einem Kreisbogen. Es ist möglich, dass dieser Kreisbogen durch Ausnehmungen (nicht gezeichnet) unterbrochen ist. Der Kupplungsausschnitt 16 ist ein C-förmiger Ausschnitt. Sein Rand folgt einem Kreisbogen, dessen Radius nur unwesentlich größer ist als der Radius des Rands des Scheibenkopfs 15. Der Scheibenkopf 15 weist in Z-Richtung Flachseiten auf, deren Abstand voneinander die Dicke D1 des Scheibenkopfs 15 bestimmt. Der den Kupplungsausschnitt 16 umgebende Abschnitt des Nadelkörpers 2 weist ebenfalls Flachseiten auf, deren Abstand die Dicke D2 des Nadelkörpers in diesem Bereich bestimmt. Diese Dicke D2 stimmt mit der vorgenannten Dicke D1 überein. Zur Verdeutlichung wird auf Figur 1a verwiesen, die einen Horizontalschnitt durch die Strickmaschinennadel 1 nach Figur 1 etwa auf Höhe der gestrichelten Linie 17 veranschaulicht. Die Dickenverhältnisse sind auch unterhalb dieser Linie 17 etwa auf Höhe der Linie 30 vergleichbar.

Der Kupplungsscheibenkopf 15 ist an seinem Außenumfang mit einer Gegenlagerfläche 18 versehen. Diese folgt einem Kreisbogen und ist somit zylindrisch bzw. teilzylindrisch. Sie kann jedoch auch ballig oder leicht kegelförmig ausgebildet sein.

Der zugeordnete Nadel-Kupplungsausschnitt 16 weist eine Lagerfläche 19 auf, die die Gegenlagerfläche 18 umschließt (Figur 3). Dadurch ist der Kupplungsscheibenkopf mit geringem Spiel schwenkbar in dem Nadel-Kupplungsausschnitt 16 gelagert. Bei einer Schwenkbewegung des Kupplungsteils 3 wird die Gegenlagerfläche 18 von der Lagerfläche 19 geführt. An der Scharnieranordnung 14 oder in Nachbarschaft derselben ist ein Quersicherungsmittel 20 angeordnet. Dieses dient dazu den Kupplungs-Scheibenkopf 15 verliersicher in dem Nadel-Kupplungsausschnitt 16 zu halten, wenn die Strickmaschinennadel 1 aus dem Nadelbett, d.h. zum Beispiel der Rippscheibe entnommen ist. Das Quersicherungsmittel 20 umfasst im vorliegenden Ausführungsbeispiel eine an dem Kupplungsteil 3 ausgebildeten Nase 21, deren in Z-Richtung zu messende Dicke geringer ist als die in gleiche Richtung zu messende Dicke D1 des Kupplungsteils 3. Der Nase 21 ist eine hier beispielsweise an dem Nadelkörper 2 ausgebildete Ausnehmung in Gestalt eines Schlitzes 22 zugeordnet, der zur Aufnahme der Nase 21 eingerichtet ist. Zur weiteren Verdeutlichung wird in diesem Zusammenhang auch auf Figur 1a verwiesen. Der Schlitz 22 kann in Nachbarschaft oder in unmittelbarem Anschluss an den Nadel-Kupplungsausschnitt 16 angeordnet sein. Die räumliche Zuordnung ist dabei vorzugsweise so getroffen, dass die Nase 21 in dem Schlitz 22 steht, wenn das Kupplungsteil 3 in eine Montage-, Demontageposition ausgehend von der Position nach Figur 2 leicht nach links, d.h. zu dem Haken 4 hin geneigt ist. Die Nase 21 hat vorzugsweise zwei ebene Querlagerflächen 21a, 21b die parallel zueinander angeordnet sind. Der Schlitz 22 wird vorzugsweise von zwei zueinander parallelen Querlagerflächen 22a, 22b begrenzt. Wenn die Nase 21 in dem Schlitz 22 steht, stützen sich die Querlagerflächen 21a, 21b an den Querlagerflächen 22a, 22b in Z-Richtung ab.

Vorzugsweise sind die Nase 21 und der Schlitz 22 bezüglich des Nadelkörpers 2 und des Kupplungsteils 3 mittig und symmetrisch zu der in X- und Y-Richtung verlaufenden Mittelebene angeordnete.

Die Abmessungen der Nase 21 und des ihr zugeordneten Schlitzes 22 sind so getroffen, dass in der Montage-, Demontageposition zwischen der Querlagerfläche 21a, 21b der Nase 21 und der ihr zugeordneten Querlagerfläche 22a, 22b des Schlitzes 22 ein Reibschluss entsteht und somit das Kupplungsteil 3 mit dem Nadelkörper 2 reibschlüssig verbunden ist. Dazu ist es möglich, dass die Querlagerflächen 21a und 21b konisch, in einem spitzen Winkel aufeinander zulaufend angeordnet sind und somit die Dicke der Nase 21 in Richtung ihrer Spitze abnimmt. Der Schlitz 22 kann dann kongruent zur Nase 21 ausgebildet sein, wobei die Öffnung seiner der Nase 21 zugeordneten Spitze eine größere Weite aufweist als der Schlitzgrund. Dadurch kann die Nase 21 leicht in den Schlitz 22 eingeführt werden. Um den Reibschluss zwischen der Nadel 21 und des Schlitzes 22 zu beeinflussen, kann die Konizität der Nase 21 und des Schlitzes 22 von einander abweichen und unterschiedlich stark ausgebildet sein.

Während des Betriebs der Strickmaschinennadel 1 kann diese durch eine entsprechende Bewegung des Kupplungsteils in X-Richtung hin- und hergehend bewegt werden. Das Kupplungsteil 3 kann dabei eine Schwenkbewegung vollführen, um den Nadelkörper 1 zur Bewirkung des Strickvorgangs in X-Richtung vorwärts oder rückwärts zu verschieben. Dabei vollführt der Kupplungs-Scheibenkopf 15 eine beschränkte Drehbewegung innerhalb des Nadel-Kupplungsausschnitts 16. Die Verhältnisse können dabei sowohl so beschaffen sein, dass die Nase 21 permanent innerhalb des Schlitzes 22 steht. Es ist jedoch auch zulässig, dass die Nase 21 den Schlitz 22 verlässt. Innerhalb des Nadelbetts, d.h. der Rippscheibe werden das Kupplungsteil 3 und der Nadelkörper 2 von den Flanken des jeweiligen Nadelkanals zusammengehalten, sofern sichergestellt ist, dass die Scharnieranordnung 14 den Nadelkanal nicht verlässt.

Wenn die Scharnieranordnung 14 hingegen den Nadelkanal verlässt, ist zuvor die Nase 21 in den Schlitz 22 getaucht, um somit die Verbindung zwischen dem Kupplungsteil 3 und dem Nadelkörper 2 in Z-Richtung sicherzustellen. Diese Verbindung ist auch gegeben, wenn der Nadelkörper 2 und das Kupplungsteil 3 beispielsweise zur Demontage aus der Rippscheibe herausgenommen werden.

Anders als in Figur 1 bis 3 dargestellt, kann die Nase 21 auch Teil des Nadelkörpers 2 sein, während dann der Schlitz 22 an dem Kupplungsteil 3 angebracht ist. Dabei ist es sowohl möglich, die Kombination aus Nase 21 und Schlitz 22 an der dem Haken 4 zugewandten Seite des Kupplungsteils 3 anzuordnen, ähnlich wie in Figur 1 dargestellt, als auch, an der rückwärtigen, dem Ende 13 zugewandten Seite. Auch können zwei Nasen 21, eine an der dem Haken 4 zugewandten Seite und eine an der gegenüber liegenden dem Ende 13 zugewandten Seite an dem Kupplungsteil 3 vorgesehen sein, wobei dann entsprechende Schlitze 22 an beiden Seite der Scharnieranordnung 14 vorgesehen sein können, um die jeweilige Nase 21 aufzunehmen. Auch können an beiden Seiten der Scharnieranordnung 14 an dem Nadelkörper 2 Nasen 21 angeordnet sein, die in entsprechende Schlitze 22 des Kupplungsteils 3 fassen.

Figur 4 veranschaulicht eine weitere abgewandelte Ausführungsform der erfindungsgemäßen Strickmaschinennadel 1. Diese Ausführungsform unterscheidet sich durch die Ausbildung der Scharnieranordnung 14. Der Scheibenkopf ist nun dem Nadelkörper 2 zugeordnet, weshalb er hier als Nadel-Scheibenkopf 23 bezeichnet ist. Der Kupplungsausschnitt ist hier dem Kupplungsteil 3 zugeordnet, weshalb er hier als Kupplungsteil-Kupplungsausschnitt 24 bezeichnet wird. Hinsichtlich aller übrigen Merkmale und Variationen, insbesondere hinsichtlich der Gegenlagerfläche 18, der Lagerfläche 19, der Nase 21 und des zugeordneten Schlitzes 22, gilt die obige Beschreibung entsprechend.

Bei allen vorstehend beschriebenen Ausführungsformen ist das Quersicherungsmittel 20 außerhalb der Scharnieranordnung 14 angeordnet.

Die Kopplung zwischen dem Kupplungsteil 3 und dem Nadelkörper 2 wird bei allen vorstehend beschriebenen Ausführungsformen dadurch erbracht, dass sich die Lagerfläche 19 um mehr als 180° um den jeweiligen Scheibenkopf 15 bzw. 23 herum erstreckt, also ein C-förmiger Kupplungsausschnitt gebildet ist.

Zur Vereinfachung des Handlings von Strickmaschinennadeln und zugeordneten Kupplungsteilen, insbesondere bei der Bestückung von Rippscheiben, ist eine Strickmaschinennadel mit schwenkbar an dieser gelagertem Kupplungsteil geschaffen. Zur seitlichen Sicherung des Kupplungsteils 3 an dem Nadelkörper dienen Querlagerflächen 21a und b sowie 22a und b, die zumindest zeitweilig miteinander in Anlage stehen.

### Bezugszeichen

- 1: Strickmaschinennadel
- 2: Nadelkörper
- 3: Kupplungsteil
- 4: Haken
- 5: Zunge
- 6: Zungenschlitz
- 7: Ende
- 8: Flanke
- 9: Umhängefeder
- 10: Ende
- 11: Spitze
- 12: Einstechraum
- 13: Ende
- 14: Scharnieranordnung
- 15: Kupplungs-Scheibenkopf
- 15a, 15b: Kopfhälften
- 16, 16': Nadel-Kupplungsausschnitt
- 17, 30: Linie
- 18: Gegenlagerfläche
- 19: Lagerfläche
- 20: Quersicherungsmittel
- 21: Nase
- 21a, 21b: Querlagerflächen
- 22: Schlitz
- 22a, 22b: Querlagerflächen
- 23: Nadel-Scheibenkopf
- 24: Kupplungsteil-Kupplungsausschnitt

## Patentansprüche

1. Rippscheibennadel (1),
mit einem Nadelkörper (2), der mit einem Haken (4) versehen ist und der an einer von dem Haken (4) beabstandeten Stelle einen von einer Lagerfläche (19) umschlossenen Nadel-Kupplungsausschnitt (16) oder alternativ einen Nadel-Scheibenkopf (23) aufweist, der an seinem Umfang mit einer Lagerfläche (19) versehen ist,
mit einem Kupplungsteil (3), das an einem Ende einen zu dem Nadel-Kupplungsausschnitt (16) passenden Kupplungs-Scheibenkopf (15), der an seinem Umfang eine Gegenlagerfläche (18) trägt, oder alternativ einen dreiseitig von einer Lagerfläche (19) umschlossenen, zu dem Nadel-Scheibenkopf (23) passenden Kupplungsteil-Kupplungsausschnitt (24) aufweist,
wobei an dem Kupplungsteil (3) und dem Nadelkörper (2) zueinander passende und wenigstens zeitweilig miteinander in Anlage stehende Querlagerflächen (21a, 21b, 22a, 22b) vorgesehen sind, die quer zu den Lagerflächen (19) und Gegenlagerflächen (18) orientiert sind,
wobei zumindest eine der Querlagerflächen (21a, 21b, 22a, 22b) an einer Nase (21) vorgesehen ist, die an dem Kupplungsteil (3) oder dem Nadelkörper (2) angeordnet ist und
wobei der Nase (21) ein Schlitz (22) zugeordnet ist, der in dem Nadelkörper (2) oder in dem Kupplungsteil (3) ausgebildet ist,
wobei die Abmessungen der Nase (21) und des ihr zugeordneten Schlitzes (22) so getroffen sind, dass in der Montage-, Demontageposition zwischen der Querlagerfläche (21a, 21b) der Nase (21) und der ihr zugeordneten Querlagerfläche (22a, 22b) des Schlitzes (22) ein Reibschluss entsteht und somit das Kupplungsteil (3) mit dem Nadelkörper (2) reibschlüssig verbunden ist.

2. Rippscheibennadel nach Anspruch 1, **dadurch gekennzeichnet, dass** der Nadel-Kupplungsausschnitt (16) ein C- oder U-Ausschnitt ist.

3. Rippscheibennadel nach Anspruch 1, **dadurch gekennzeichnet, dass** der Kupplungs-Scheibenkopf (15) ein Kreisscheibenkopf ist.

4. Rippscheibennadel nach Anspruch 1, **dadurch gekennzeichnet, dass** der Kupplungsteil-Kupplungsausschnitt (24) ein C- oder U-Ausschnitt ist.

5. Rippscheibennadel nach Anspruch 1, **dadurch gekennzeichnet, dass** der Nadel-Scheibenkopf (23) ein Kreisscheibenkopf ist.

6. Rippscheibennadel nach Anspruch 1, **dadurch gekennzeichnet, dass** der Nadel-Kupplungsausschnitt (16) zusammen mit dem Kupplungs-Scheibenkopf (15) oder alternativ der Kupplungsteil-Kupplungsausschnitt (24) zusammen mit dem Nadel-Scheibenkopf (23) eine Gelenkanordnung (14) mit einer Schwenkachse bilden, die quer zu der Strickmaschinennadel (1) orientiert ist.

7. Rippscheibennadel nach Anspruch 1, **dadurch gekennzeichnet, dass** zumindest eine der Querlagerflächen (21a, 21b, 22a, 22b) an einem von dem Nadel-Kupplungsausschnitt (16) oder dem Kupplungsteil-Kupplungsausschnitt (24) umschlossenen Bereich angeordnet ist.

8. Rippscheibennadel nach Anspruch 1, **dadurch gekennzeichnet, dass** zumindest eine der Querlagerflächen (21a, 21b, 22a, 22b) außerhalb eines von dem Nadel-Kupplungsausschnitt (16) oder dem Kupplungsteil-Kupplungsausschnitt (24) umschlossenen Bereichs angeordnet ist.

9. Rippscheibennadel nach Anspruch 1, **dadurch gekennzeichnet, dass** der Scheibenkopf (15), das Kupplungsteil (3) und der Nadelkörper (2) eine einheitliche, miteinander übereinstimmende Dicke (d1, d2) aufweisen.

## Claims

1. Rib dial needle (1),
with a needle body (2) which is provided with a hook (4) and, at a location spaced from the hook (4), has a needle coupling recess (16) surrounded by a bearing face (19) or alternatively a needle dial head (23) provided with a bearing face (19) on its periphery,
with a coupling part (3) which at one end has a coupling dial head (15) adapted to the needle coupling recess (16) and carrying a counter bearing face (18) on its periphery, or alternatively a coupling part coupling recess (24) surrounded on three sides by bearing face (19) and adapted to the needle dial head (23),
wherein on the coupling part (3) and the needle body (2), mutually adapted transverse bearing faces (21a, 21b, 22a, 22b) are provided which are in contact with each other for at least some of the time and are oriented transversely to the bearing faces (19) and counter bearing faces (18),
wherein at least one of the transverse bearing faces (21a, 21b, 22a, 22b) is provided on a lug (21) which is arranged on the coupling part (3) or the needle body (2), and wherein a slot (22), which is formed in the needle body (2) or in the coupling part (3), is assigned to the lug (21),
wherein the dimensions of the lug (21) and its assigned slot (22) are selected such that in the mounting and removal position, a friction connection occurs between the transverse bearing face (21a, 21b) of the lug (21) and its assigned transverse bearing face (22a, 22b) of the slot (22), and thus the coupling part (3) is connected to the needle body (2) by friction fit.

2. Rib dial needle according to claim 1, **characterised in that** the needle coupling recess (16) is a C- or U-shaped recess.

3. Rib dial needle according to claim 1, **characterised in that** the coupling dial head (15) is a circular dial head.

4. Rib dial needle according to claim 1, **characterised in that** the coupling part coupling recess (24) is a C- or U-shaped recess.

5. Rib dial needle according to claim 1, **characterised in that** the needle dial head (23) is a circular dial head.

6. Rib dial needle according to claim 1, **characterised in that** the needle coupling recess (16) together with the coupling dial head (15), or alternatively a coupling part coupling recess (24) together with the needle dial head (23), forms a hinge arrangement (14) with a pivot axis which is oriented transversely to the knitting machine needle (1).

7. Rib dial needle according to claim 1, **characterised in that** at least one of the transverse bearing faces (21a, 21b, 22a, 22b) is arranged on a region surrounded by the needle coupling recess (16) or by the coupling part coupling recess (24).

8. Rib dial needle according to claim 1, **characterised in that** at least one of the transverse bearing faces (21a, 21b, 22a, 22b) is arranged outside a region surrounded by the needle coupling recess (16) or by the coupling part coupling recess (24).

9. Rib dial needle according to claim 1, **characterised in that** the dial head (15), the coupling part (13) and the needle body (2) have a uniform, mutually corresponding thickness (d1, d2).

## Revendications

1. Aiguille de disque à côtes (1),
comprenant un corps d'aiguille (2) qui est doté d'un crochet (4) et qui, à un endroit espacé du crochet (4), présente une échancrure d'accouplement d'aiguille (16) entourée par une surface d'appui (19) ou, en variante, une tête à disque d'aiguille (23) qui est dotée d'une surface d'appui (19) sur son pourtour,
comprenant un élément d'accouplement (3) qui présente, à une extrémité, une tête à disque d'accouplement (15), qui est complémentaire de l'échancrure d'accouplement d'aiguille (16) et porte sur son pourtour une surface d'appui conjuguée (18), ou, en variante une échancrure d'accouplement d'élément d'accouplement (24) qui est entourée sur trois côtés par une surface d'appui (19) et est complémentaire de la tête à disque d'aiguille (23),
sachant qu'il est prévu sur l'élément d'accouplement (3) et le corps d'aiguille (2), des surfaces d'appui transversales (21a, 21b, 22a, 22b) qui sont mutuellement complémentaires et viennent en appui réciproque au moins temporairement et qui sont orientées perpendiculairement aux surfaces d'appui (19) et aux surfaces d'appui conjuguées (18),
au moins l'une des surfaces d'appui transversales (21a, 21b, 22a, 22b) étant prévue sur un ergot (21) qui est placé sur l'élément d'accouplement (3) ou sur le corps d'aiguille (2), et
une fente (22) étant associée à l'ergot (21), qui est réalisée dans le corps d'aiguille (2) ou dans l'élément d'accouplement (3),
les dimensions de l'ergot (21) et de la fente (22) qui lui est associée étant prévues telles que dans la position de montage / démontage, il se produise un contact de frottement entre la surface d'appui transversale (21a, 21b) de l'ergot (21) et la surface d'appui transversale (22a, 22b) de la fente (22) qui lui est associée, et que l'élément d'accouplement (3) soit ainsi relié par friction au corps d'aiguille (2).

2. Aiguille de disque à côtes selon la revendication 1, **caractérisée en ce que** l'échancrure d'accouplement d'aiguille (16) est une échancrure en C ou en U.

3. Aiguille de disque à côtes selon la revendication 1, **caractérisée en ce que** la tête à disque d'accouplement (15) est une tête à disque circulaire.

4. Aiguille de disque à côtes selon la revendication 1, **caractérisée en ce que** l'échancrure d'accouplement d'élément d'accouplement (24) est une échancrure en C ou en U.

5. Aiguille de disque à côtes selon la revendication 1, **caractérisée en ce que** la tête à disque d'aiguille (23) est une tête à disque circulaire.

6. Aiguille de disque à côtes selon la revendication 1, **caractérisée en ce que** l'échancrure d'accouplement d'aiguille (16), conjointement avec la tête à disque d'accouplement (15) ou, en variante, l'échancrure d'accouplement d'élément d'accouplement (24), conjointement avec la tête à disque d'aiguille (23), forment un dispositif d'articulation (14) avec un axe de pivotement qui est orienté transversalement à l'aiguille de machine à tricoter (1).

7. Aiguille de disque à côtes selon la revendication 1, **caractérisée en ce qu'**au moins une des surfaces d'appui transversales (21a, 21b, 22a, 22b) est disposée sur une partie entourée par l'échancrure d'accouplement d'aiguille (16) ou l'échancrure d'accouplement d'élément d'accouplement (24).

8. Aiguille de disque à côtes selon la revendication 1, **caractérisée en ce qu'**au moins une des surfaces d'appui transversales (21a, 21b, 22a, 22b) est disposée à l'extérieur d'une partie entourée par l'échancrure d'accouplement d'aiguille (16) ou l'échancrure d'accouplement d'élément d'accouplement (24).

9. Aiguille de disque à côtes selon la revendication 1, **caractérisée en ce que** la tête à disque (15), l'élément d'accouplement (3) et le corps d'aiguille (2) présentent une épaisseur (d1, d2) uniforme identique.
